# EUROPÄISCHE PATENTSCHRIFT

(11) **EP 2 785 946 B1**
(45) Veröffentlichungstag und Bekanntmachung des Hinweises auf die Patenterteilung: **31.10.2018**
(21) Anmeldenummer: 12797696.7
(22) Anmeldetag: 12.11.2012
(51) Int. Cl.: E06B 9/62

(54) **GEWICHTSAUSGLEICHSVORRICHTUNG EINES HUBTORES MIT ZUMINDEST EINER DRUCKFEDER**
WEIGHT COMPENSATION DEVICE OF A LIFTING DOOR WITH AT LEAST ONE COMPRESSION SPRING
DISPOSITIF DE COMPENSATION DU POIDS D'UNE PORTE RELEVABLE PRÉSENTANT AU MOINS UN RESSORT DE COMPRESSION

(30) Priorität: 29.11.2011 DE 102011119895
(43) Veröffentlichungstag der Anmeldung: 08.10.2014
(73) Patentinhaber: Rejc, Gabrijel, 84036 Landshut (DE)
(72) Erfinder: Rejc, Gabrijel, 84036 Landshut (DE)
(74) Vertreter: Grünecker Patent- und Rechtsanwälte PartG mbB
(86) Internationale Anmeldenummer: PCT/EP2012/004697
(87) Internationale Veröffentlichungsnummer: WO 2013/079157

(56) Entgegenhaltungen:
- WO-A1-98/39542
- DE-A1- 4 015 214
- DE-A1- 10 232 577
- GB-A- 570 469
- GB-A- 2 141 171
- US-A- 1 416 071

## Beschreibung

Die Erfindung betrifft eine Gewichtsausgleichsvorrichtung für einen Antrieb eines Hubtores, zum positionsabhängigen Kompensieren der Gewichtskraft eines Torblattes des Hubtores, gemäß dem unabhängigen Anspruch.
Aus dem Stand der Technik sind Hubtore und darin integrierte Gewichtsausgleichsvorrichtungen bekannt. So offenbart beispielsweise die DE 40 15 214 A1 ein Hubtor mit einem Lamellenpanzer mit abwinkelbaren Lamellen. Das dort offenbarte Hubtor umfasst zwei Führungsbahnen, die an den beiden gegenüberliegenden Seiten der Toröffnung angeordnet sind, und einen Lamellenpanzer mit Lamellen, welche auf Scharnierbändern derart mit Abstand voneinander aufgesetzt sind, dass die Scharnierzapfen innerhalb eines Raumes zwischen den benachbarten Lamellen eingreifen. Es ist ferner offenbart, dass dieses Hubtor als Industriehubtor im Sinne eines Schnelllauftores ausgebildet ist. Solche Hubtore sind als Rolltore ausgebildet, die begeh- oder befahrbare Toröffnungen verschließen oder freigeben.

Aus der DE 40 15 214 A1 ist bekannt, dass Zugfedern zur Kompensation des Gewichts der einzelnen Lamellen, welche das Torblatt bilden, eingesetzt werden. Allerdings haben Zugfedern den Nachteil, dass sie lediglich eine Lebensdauer von circa 200.000 Hüben aufweisen.

Alternativ eingesetzte Torsionsfedern haben sogar eine noch geringere Lebensdauer, von etwa 30.000 bis 40.000 Hüben.

Die häufig eingesetzten Zugfedern haben auch noch einen weiteren Nachteil, nämlich dass sie bei schweren Toren viel Bauraum benötigen, welcher insbesondere an den Seiten der Toröffnung zur Verfügung stehen muss. Ist eine Zarge des Tores nicht breit genug, um nebeneinander angeordnete Zugfedern aufzunehmen, von welchen die notwendige unterstützende Federkraft zur Verfügung gestellt wird, so besteht zwar noch die Möglichkeit diese hintereinander anzuordnen, doch beeinträchtigen beide Arten die effiziente Platzausnutzung im Bereich eines Hubtores.

Aus dem Stand der Technik sind auch alternative Gewichtsausgleichsvorrichtungen bekannt, welche beispielsweise bei Sektionaltoren eingesetzt werden. So offenbart die DE 102 32 577 A1 eine Gewichtsausgleichsvorrichtung für ein Sektionaltor mit einer drehbar gelagerten Welle, einer Seiltrommel an mindestens einem Ende der Welle, auf der ein mit dem Torblatt des Sektionaltores verbundenes Zugseil aufgewickelt ist, und mindestens eine als Schraubenfeder ausgebildeten Torsionsfeder. Die Schraubenfeder ist an einem Federende an einem ortsfesten Aufnahmeteil und an dem anderen Federende an einem an der Welle befestigten Aufnahmekörper gehalten und wirkt als Torsionsfeder, die eine besonders geringe Lebensdauer aufweist.

Selbst das Einsetzen von Hydrospeichern bei Industriehubtoren gehört nicht zu einer optimalen Ausgestaltung, da solche Hydrospeicher verwendenden Konstruktionen teuer und aufwändig sind.

Die US 1,416,071 A offenbart eine Gewichtsausgleichsvorrichtung mit Merkmalen aus dem Kennzeichen des hier vorliegenden unabhängigen Anspruchs. Die Kompressionsfeder in besagter Anmeldung ist hierbei einen Gewindeschaft umgebend in einer geschmierten Röhre angeordnet. Ein Ende der Feder liegt dabei an einer an dem Gewindeschaft axial beweglich geführten Schlitten an, und das andere Ende der Feder liegt an einem am Gewindeschaft fixierten Kragen an. In einer Ausführungsform rotiert im Betrieb der Schlitten mit der Röhre während der Gewindeschaft mit dem Kragen nicht rotiert. In einer anderen Ausführungsform rotiert der Gewindeschaft samt Kragen während der Schlitten mit der Röhre nicht rotiert.

Die GB 570,469 A offenbart eine Gewichtsausgleichsvorrichtung mit einer einen Schaft umgebenden Zugfeder, deren eines Enden an einem axial beweglichen Schlitten befestigt ist und deren anderes Ende an einem Schaftkragen befestigt ist. Schaft und Feder sind in einer Röhre positioniert. Sowohl Schlitten als auch Schaftkragen sind hierbei durch den Schaft im Betrieb nicht rotierend angeordnet, während die Röhre rotiert.

Es ist Aufgabe der vorliegenden Erfindung zuvor genannte Nachteile aus dem Stand der Technik zu vermeiden und eine kostengünstige und langlebige Gewichtsausgleichsvorrichtung zur Verfügung zu stellen, welche bei Toren, bei denen folienartige Torblätter oder mehrere gelenkig miteinander verbundene, vorzugsweise starre Segmente gehoben werden, wie etwa Spiraltoren oder bei das Trommelprinzip nutzenden Toren, einsetzbar ist.

Diese Aufgabe der Erfindung wird nach dem unabhängigen Anspruch dadurch gelöst, dass zumindest eine Druckfeder vorhanden ist, die so angeordnet ist, dass sie die Öffnungsbewegung unterstützt. Solche Druckfedern können über Jahre hinweg eine im Vergleich zu Zug- und besonders Torsionsfedern höhere Belastung ertragen, ohne dass schon nach einer relativ geringen Einsatzzeit ein Versagen auftritt oder frühzeitig Wartungsarbeiten durchgeführt werden müssen. Bei durchgeführten Tests an bestimmten Druckfedern haben sich nach einer Million Hübe keine wesentlichen Federverformungen eingestellt.

Eine erfindungsgemäße Lösung ist daher nicht nur kostengünstig und langlebig, sondern ermöglicht auch den Vorteil einer besonders einfachen und effizienten Konstruktion.

Weiterhin ist die Druckfeder in einem hohlzylinderförmigen Führungselement angeordnet, wobei das hohlzylinderförmige Führungselement zum Unterstützen einer Drehbewegung der Kraftübertragungseinrichtung rotierbar oder drehfest an einem Gestell angebracht ist. Dies ermöglicht eine effiziente Federkraftnutzung bei kompakter Bauweise.

Die Kraft der Druckfeder lässt sich zudem besonders effizient als Unterstützungsdrehmoment zum Gewichtsausgleich des Torblattes nutzen, da sich die Druckfeder an einem führungselementfesten Basisteil und einem relativ zum Führungselement translatorisch verschieblichen Stellelement kraftübertragend abstützt.

Vorteilhafte Ausführungsformen sind in den Unteransprüchen beansprucht und werden nachfolgend näher erläutert.

So ist es von Vorteil, wenn die Druckfeder an eine Bewegungswandeleinrichtung gekoppelt ist, die die in Längsrichtung wirkende Kraft zur Druckfeder zur Unterstützung einer Drehbewegung der das Torblatt hebenden oder senkenden Kraftübertragungseinrichtung einsetzt. Die Bewegungswandeleinrichtung nutzt daher die in einer Druckfeder speicherbare Kraft, um ein Unterstützungsdrehmoment an die Kraftübertragungseinrichtung zu verbringen.

Es ist ferner von Vorteil, wenn die Druckfeder im Wesentlichen horizontal angeordnet ist, vorzugsweise quer zur Hub- oder Senkrichtung des Torblattes. Dadurch lässt sich eine gute Bauraumausnutzung erreichen.

Besonders kompakt lässt sich die Gewichtsausgleichsvorrichtung realisieren, wenn das im gehobenen Zustand aufgewickelte Torblatt einen Hohlraum umgibt, in dem die Druckfeder und/oder die Bewegungswandeleinrichtung angeordnet ist.

Um besonders einfach Spiraltore und Trommeltore realisieren zu können, ist es von Vorteil, dass das Führungselement einen drehfesten Hohlzylinder ausbildet oder das Führungselement die als Hohlwelle konfigurierte Antriebswelle ausbildet.

Ein vorteilhaftes Ausführungsbeispiel ist dadurch gekennzeichnet, dass die Antriebswelle mit dem Stellelement in Wirkbeziehung steht, welches durch die Druckfeder in einer Längsrichtung der Antriebswelle verschiebbar ist.

Eine getriebeartige Ausbildung lässt sich erreichen, wenn das Stellelement drehmomentübertragend mit der Antriebswelle gekoppelt ist, vorzugsweise derart, dass eine Bewegung des Stellelements entlang der Längsrichtung eine Drehmomentübertragung von dem Stellelement auf die Antriebswelle erzwingt.

Um ein Rotieren des Stellelementes zu vermeiden, wenn beispielsweise die Antriebswelle rotiert, ist es von Vorteil, wenn das Stellelement innerhalb der Hohlwelle längsverschieblich geführt ist, vorzugsweise in einer Nut auf der Innenseite der Hohlwelle, die sich vorzugsweise im Wesentlichen in Längsrichtung erstreckt. Allerdings ist es auch möglich, dass die Nut am Stellelement vorhanden ist und entsprechende gegengleiche Vorsprünge auf der Innenseite der Hohlwelle vorhanden sind.

Wenn das Stellelement als Spindelmutter ausgebildet ist, so lässt sich auf ein bewährtes Wandelelement zurückgreifen. Hohe Kräfte lassen sich dadurch übertragen und über eine lange Zeit belastbare Komponenten verwenden.

Es ist besonders zweckmäßig, wenn die Spindelmutter über einen Gewindeeingriff mit der Antriebswelle gekoppelt ist. Die Federkraft der Druckfeder lässt sich dann besonders einfach unterstützend auf die Antriebswelle aufprägen.

Ein weiteres vorteilhaftes Ausführungsbeispiel ist dadurch gekennzeichnet, dass in der Antriebswelle zumindest eine diese unterteilende elastische Kupplung ausgebildet ist. Eine solch elastische Kupplung, insbesondere nach Art einer Klauenkupplung, ist von Vorteil, um eine mechanische Überbestimmtheit zwischen seitlichen Lagern, die zum Lagern der Antriebswelle eingesetzt sind, auszugleichen. Es ist möglich, auf der einen Seite der Klauenkupplung nur Radiallager zu verwenden, wohingegen auf der anderen Seite der Klauenkupplung ein Axiallager und ein Radiallager miteinander kombiniert sind. Auch ist es möglich, dass axial hintereinander mehrere elastische Kupplungen wie Klauenkupplungen verwendet sind und die entsprechenden Lager außerhalb dieser elastischen Kupplungen angeordnet sind.

Die Erfindung betrifft auch ein Hubtor, insbesondere ein Industriehubtor, das ein Torblatt aufweist, mit einem Antrieb, wie einem Motor und einer vorstehend erläuterten erfindungsgemäßen Gewichtsausgleichsvorrichtung. Ein solcher Motor kann beispielsweise ein Elektromotor oder ein hydraulischer bzw. pneumatischer Motor sein. Auch Verbrennungskraftmaschinen sind mögliche Antriebsaggregate.

Es ist dann ferner von Vorteil, wenn in der Hohlwelle ein Sichtfenster vorhanden ist, dass den Blick auf die Spindelmutter freigibt. Auf diese Weise wird die Justierung der Einzelelemente relativ zueinander kontrollierbar.

Damit ein Nachjustieren beziehungsweise ein Erstjustieren der Einzelelemente besonders einfach kontrolliert werden kann, ist es von Vorteil, wenn sich das Sichtfenster entlang der Längsrichtung erstreckt und dabei vorzugsweise horizontal ausgerichtet ist. Eine solche Horizontalausrichtung bietet sich gerade auch dadurch an, dass die Hohlwelle, beziehungsweise die Antriebswelle, normalerweise über der Toröffnung in Horizontalrichtung verlaufend angeordnet ist.

Wenn die Spindelmutter eine Endscheibe aufweist, für die eine Montageposition im Sichtfenster markiert ist, so kann auch mit ungelerntem Personal eine Justierung und eine Montage einfach durchgeführt werden.

Es ist ferner von Vorteil, wenn bei einer Montage des Hubtores die Koppelung zwischen Motor und Spindelmutter aufhebbar ist, um die Spindelmutter vorzugsweise händisch und/oder unter Einsatz einer Kurbel in eine gewünschte Montageposition verbringbar ist, in der die Koppelung wieder herstellbar ist. In diesem Zusammenhang ist auch ein Verfahren von Vorteil das das Sichtfenster nutzt, um nach einer Entkoppelung der entsprechenden Elemente die Endscheibe in die geplante Position zu verbringen und danach die Koppelung wieder herzustellen.

Die Erfindung wird auf mit Hilfe einer Zeichnung näher erläutert, in der unterschiedliche Ausführungsformen in unterschiedlichen Ansichten dargestellt sind. Es zeigen:
- Figur 1: eine erste erfindungsgemäße Gewichtsausgleichsvorrichtung für ein Spiraltor,
- Figur 2: eine leicht abgewandelte Gewichtsausgleichsvorrichtung aus Figur 1 in einer Ansicht von der Seite,
- Figur 3: eine Gewichtsausgleichsvorrichtung der Fig. 1 in einer Längsschnittdarstellung, wie in Figur 1, jedoch in einer Position, in der die Toröffnung anders als in Figur 1 geschlossen ist,
- Figur 4: eine Ansicht von vorne auf ein Spiralhubtor mit der Gewichtsausgleichsvorrichtung der Figuren 1 bis 3 in einer teilweisen Längsschnittdarstellung, wobei die Gewichtsausgleichsvorrichtung eine Position eingenommen hat, die vorliegt, wenn das Torblatt angehoben ist, obwohl in Fig. 4 das Torblatt in einer abgesenkten Stellung dargestellt ist,
- Figur 5: eine Ansicht von oben auf das Hubtor aus Figur 4,
- Figur 6: eine Ansicht von der Seite auf das Spiralhubtor der Figuren 4 und 5 mit einem Einsteckantrieb,
- Figur 7: die Variante eines Hubtores aus Figur 4, 5 und 6, jedoch mit einem Kegelstirnradantrieb und einem Zahnriemen,
- Figur 8: eine vergrößerte Schnittdarstellung des Kegelstirnradantriebes der Figur 7,
- Figur 9: eine Gewichtsausgleichsvorrichtung für ein Hubtor, welches eine Trommelaufwicklung realisiert in einer teilweisen Längsschnittdarstellung, wobei die Gewichtsausgleichsvorrichtung in einer Position dargestellt ist, in der die Toröffnung unverschlossen ist, also das Tor aufgehalten ist,
- Figur 10: eine Ansicht von der Seite auf leicht abgewandelte Gewichtsausgleichsvorrichtung aus Figur 9,
- Figur 11: eine teilweise Längsschnittansicht auf die Gewichtsausgleichsvorrichtung der Figur 9, jedoch in einer verschlossenen Stellung, also in einer Stellung, in der die Toröffnung durch das Tor verschlossen ist,
- Figur 12: einer Ansicht auf ein Hubtor, das die Gewichtsausgleichsvorrichtung der Fig. 9 eingesetzt hat, welche in einer Stellung dargestellt ist, die eingenommen ist, wenn das Torblatt in einer gehobenen, geöffneten Stellung befindlich ist, wobei das Torblatt selbst aber in Fig. 12 in einer geöffneten Stellung dargestellt ist,
- Figur 13: eine Ansicht von oben auf das Tor aus Figur 12,
- Figur 14: eine Ansicht von der Seite auf das Tor aus den Figuren 12 und 13 mit einem Einsteckantrieb,
- Figur 15: eine Ansicht von der Seite auf das Tor der Figuren 12 bis 14, jedoch in der Variante eines Stirnradantriebes mit einem Zahnriemen anstelle eines Einsteckantriebes,
- Figur 16: eine vergrößerte Prinzipskizze des Stirnradantriebs mit einem Zahnriemen aus der Figur 15 in einer Darstellung von vorne,
- Figur 17: eine Prinzipskizze über die unterschiedlichen Federpositionen der Druckfeder und
- Figur 18: ein Momentdiagramm für die Druckfeder bei festgelegtem Motormoment.

Die Figuren sind lediglich schematischer Natur und dienen nur dem Verständnis der Erfindung. Die gleichen Elemente sind mit denselben Bezugszeichen versehen.

In Figur 1 ist eine erste Ausführungsform einer Gewichtsausgleichsvorrichtung 1 dargestellt. Die Gewichtsausgleichsvorrichtung 1 ist zum Einsatz an einem Antrieb 2 vorgesehen. Der Antrieb 2 umfasst einen Motor 3, wie einen Elektromotor. Die Gewichtsausgleichsvorrichtung ist vorgesehen, um je nach Position eines etwa in Figur 4 gezeigten Torblattes 4, also der sogenannte Behang, nach Bedarf aus mehreren Segmenten 5, dessen Gewicht zu kompensieren.

Die Gewichtsausgleichsvorrichtung weist eine Kraftübertragungseinheit 6 auf. Die Kraftübertragungseinheit ist zum Auslösen einer Hubbewegung, also einer Öffnungsbewegung, und einer Senkbewegung, also einer Schließbewegung, des Torblattes 4 ausgelegt. Die Kraftübertragungseinheit 6 ist somit direkt oder indirekt mit dem Torblatt 4, also zumindest einem Segment 5 des Torblattes 4, verbunden.

In der in Figur 1 dargestellten Variante zur Ausbildung eines Spiraltores werden die einzelnen Segmente 5 an ihren Seiten innerhalb einer Spirale bzw. einer Spiralführung geführt, ohne dass die Segmente 5 während des Aufwickelns miteinander in Anlage gelangen. Ein Endloszugmittel 7, wie ein Riemen oder eine Kette, dient dabei als Antriebsmittel zum Antreiben der Kraftübertragungseinheit 6.

Die Kraftübertragungseinheit 6 ist dabei als Antriebswelle 8 ausgebildet. Die Antriebswelle 8 ist über vier Lager 9, insbesondere als Wälzlager ausgebildete Lager 9, gelagert. In Figur 1 ist eine Position dargestellt, in der das Tor geöffnet ist. Auf der rechten Seite der Gewichtsausgleichsvorrichtung 1 ist auf der Innenseite eines rechten Endloszugmittels 7 ein Axiallager vorhanden, wohingegen auf der Außenseite ein Radiallager vorhanden ist. Beidseitig des auf der linken Seite der Gewichtsausgleichsvorrichtung 1 befindlichen Endloszugmittels 7 sind mehrere als Radiallager ausgebildete Lager 9 vorhanden.

Mittels des Antriebs 2 der Kraftübertragungseinheiten 6, also der Antriebswelle 8, wird das Torblatt 4 anhebbar und absenkbar gehalten.

Auf der Antriebswelle 8, diese umgreifend, ist eine Spindelmutter 10 vorhanden, die eine Endscheibe 11 aufweist. Die Endscheibe 11 ist in einer stillstehenden Hohlwelle 12 befindlich. Zumindest ein Vorsprung 13 der Endscheibe 11 ist in Formschluss mit einer Nut 14 auf der Innenseite 15 der Hohlwelle 12. Die Nut 14 ist eine Längsnut, also solch eine Nut, die sich parallel zu der Längsachse 16 der Antriebswelle 8 erstreckt.

Konzentrisch zur Längsachse 16 ist eine vorzugsweise metallische Druckfeder 17 vorhanden. Die Druckfeder 17 ist als Spiralfeder ausgebildet, die sich entlang der Längsachse der Hohlwelle 12 erstreckt. Die Druckfeder 17 ist ein Bauteil, das bei normalen Druck- und Temperaturbedingungen, die in der Umgebung üblicherweise herrschen, in einem festen Aggregatszustand befindlich ist. Es ist ein metallisches Bauteil, das elastisch rückstellend agiert. Nach Entlastung kehrt es in die ursprüngliche Gestalt zurück. Sie ist hier als gewundene Feder ausgestaltet.

Die Druckfeder 17 ist zwischen der Endscheibe 11 und einem Basisteil 18 um den Wert Δᵥ vorgespannt. Das Basisteil 18 ist bei dieser Ausführungsform dreh- und axialfest mit der Hohlwelle 12 verbunden. Relevant für das Komprimieren der Druckfeder 17 ist, dass sie zwischen dem Basisteil 18 und dem Stellelement 37 translatorisch kompressibel angeordnet ist.

Es ist auch möglich, dass das Basisteil 18 durch eine stellelementähnliche Ausführung ersetzt wird, und zwar derart, dass dieses stellelementähnliche Bauteil auf derselben Spindel, wie die Spindelmutter 10 vorhanden ist. Die beiden Teile sind dann auf gegenläufigen Gewinden angeordnet.

Von der Endscheibe 11 in Richtung des Basisteils 18 abstehend, ist eine Buchse 19 ausgebildet, die einteilig mit der Endscheibe 11 ausgebildet sein kann, oder form-, kraft- und/oder stoffschlüssig mit ihr verbunden sein kann. Auf der Innenseite der Buchse 19 ist ein Gewinde ausgebildet, das im Gewindeeingriff mit einem Gewindeabschnitt 20 der Antriebswelle 8 befindlich ist.

Die Antriebswelle 8 ist in drei Teile unterteilt, wobei im Übergangsbereich zwischen den einzelnen Teilen der Antriebswelle 8 jeweils eine elastische Kupplung 21, insbesondere nach Art einer elastischen Klauenkupplung, vorhanden ist.

Im Betrieb des Spiraltores steht die Hohlwelle 12 still, wohingegen die Antriebswelle 8 drehbar ist. Je nach Kompressionszustand der Feder 17 wird mehr oder weniger Moment durch Längsverschiebung der Endscheibe 11 über den Gewindeeingriff der Buchse 19 mittels der Spindelmutter 10 auf die Antriebswelle 8 aufgebracht.

In Figur 2 sind zwei sich diametral gegenüberliegende Vorsprünge 13 der Spindelmutter 10 zu erkennen, die in zwei Längsnuten, also Nuten 14 welche sich in Längsrichtung, das heißt parallel zu der Längsachse 16, erstrecken, in Eingriff befindlich sind. Es ist auch möglich, dass die Nut 14 in der außenrohrartigen Hohlwelle 12 oder der Spindelmutter 10 vorhanden ist.

In Figur 3 ist ein Ausschnitt der Gewichtsausgleichsvorrichtung 1 in der Position dargestellt, in der das Tor verschlossen ist. Mit den strichlierten Linien ist das Innenleben der Hohlwelle 12 dargestellt, wobei nun die Endscheibe 11 von einem linken Ende der Hohlwelle, bzw. einem Ansatz der Hohlwelle um den Abstand Δᵥ + s entfernt ist. Mit Δᵥ ist der durch die Federspannung bedingte Weg gekennzeichnet und mit s der aufgrund der Verstellung hervorgerufene Federweg.

Es ist ein Sichtfenster 22, nämlich eine Öffnung in der Wandung der Hohlwelle 12 ausgebildet, der den Blick auf die Endscheibe 11 freigibt. Im mittleren Bereich des Sichtfensters 22 ist eine Verbreiterung 23 vorhanden, die eine Markierung für eine optimale Montageposition darstellt.

In den Figuren 4 bis 7 ist das komplette Hubtor in drei Ansichten dargestellt, wobei in Figur 6 ein als Einsteckantrieb 24 ausgebildeter Antrieb 2 eingesetzt ist, und in der Variante wie sie in Figur 7 dargestellt ist, statt dem Einsteckantrieb 24 ein Kegelstirnradantrieb 25 mit einem Zahnriemen 26 zum Einsatz kommt.

Eine Zargenbreite ist nur durch eine Torblattführung und eventuell noch zusätzlich durch das Endloszugmittel 7 bedingt. In der in Fig. 1 bis 8 dargestellten Variante ist die Zargenbreite durch beide Bauteile bestimmt, wohingegen bei dem Ausführungsbeispiel der Fig. 9 und 16 die Breite ausschließlich durch die Torblattführung 39 bestimmt ist, weil kein Endloszugmittel 7 vorhanden ist, und der Antrieb über die Hohlwelle 12 realisiert ist.

In Figur 8 ist ein weiterer Querschnitt der Figur 7 dargestellt, mit dem sich eine sogenannte "Längsanordnung" realisieren lässt. Der Motor kann in Flucht mit der Zarge angeordnet werden, was eine besonders effiziente Raumnutzung möglich macht. Insbesondere auch durch die zargenferne Anordnung der Druckfeder 14, können die Zargen relativ schmal bauend gehalten werden. Diese Anordnungen des Motors und der Druckfeder können generell bei allen dargestellten Ausführungsformen der Erfindung realisiert werden. Anders als im Stand der Technik ist die als Druckfeder ausgebildete Feder nicht in Vertikalrichtung, sondern in Horizontalrichtung, die Antriebswelle 8 umgebend innerhalb der Hohlwelle 12 angeordnet.

Die Druckfeder 17 ist in einem Hohlraum 33 befindlich. Der Hohlraum 33 wird durch das aufgewickelte Torblatt 4 definiert. Das Torblatt 4 wird in der Spiralführung 40 geführt und umgibt im aufgewickelten Zustand den Hohlraum 33.

Eine Bewegungswandeleinrichtung 32 ist an die Druckfeder 17 gekoppelt und umfasst wenigstens das Basisteil 18, das Druckelement 34, das als Hohlzylinder 36 ausgebildet ist und insbesondere die Form der Hohlwelle 12 angenommen hat und auf der Innenseite die sich in Längsrichtung erstreckende Nut 14 aufweist, sowie ein Stellelement 37, das als Spindelmutter 10 mit einer Buchse 19 und einer Endscheibe 11 ausgebildet ist.

Die Bewegungswandelenrichtung 32 setzt die rotatorische Antriebsenergie in eine translatorische Bewegungsenergie um.

Die Druckfeder 17 ist horizontal zwischen zwei vertikalen Zargen eines Gestells 35 angeordnet.

In Figur 9 ist eine zweite Ausführungsform einer Gewichtsausgleichsvorrichtung 1 dargestellt, die ebenfalls in einer geöffneten Torposition dargestellt ist. Die Antriebswelle 8 ist drehfest mit der Hohlwelle 12 verbunden, so dass die Hohlwelle 12 im Sinne einer Trommel in Drehung versetzbar ist und beim Öffnen des Tores, die einzelnen Segmente 5 des Torblattes 4 auf der Hohlwelle 12 wie auf eine Trommel aufgewickelt werden. Das Torblatt 4 kann auch eine folienartige Ausprägung aufweisen und dann ebenso einfach aufgewickelt werden. Die Spindelmutter 10 weist ebenso, wie im ersten Ausführungsbeispiel eine Endscheibe 11 auf und eine Buchse 19. Die Buchse 19 weist einen Gewindeeingriffsabschnitt auf, der mit dem Bezugszeichen 27 versehen ist. Dieser Gewindeeingriffsabschnitt 27 greift in einen Gewindeabschnitt 20 einer feststehenden Welle 28 ein. Die Welle 28 ist fest mit dem Basisteil 18 verbunden.

Die Endscheibe 11 weist Vorsprünge 13 auf, die in einer auf der Innenseite 15 der Hohlwelle 12 in Längsrichtung ausgeprägten Nut 14 geführt sind. Je ein Vorsprung 13 ist in je einer Nut 14 geführt. Auch das Basisteil 18 weist solche Vorsprünge 13 auf, die ebenfalls in je einer Nut 14 geführt sind. Allerdings ist es auch möglich, dass die als Basisteil 18 ausgeführte Anlage der Druckfeder 17 drehfest und/oder translatorisch fixiert mit der Hohlwelle 12 form-, kraft- und/oder stoffschlüssig verbunden ist.

In dem erläuterten zweiten Ausführungsbeispiel ist die Antriebswelle 8 mit der Hohlwelle 12 drehfest verbunden. In diesem Ausführungsbeispiel ist, wie in Figur 10 zu sehen, nicht nur auf zwei sich gegenüberliegende Vorsprünge 13 an der Endscheibe 11 zurückgegriffen, sondern auf vier Vorsprünge 13 zurückgegriffen, die voneinander denselben Winkelabstand haben.

Wie auch in Figur 10 zu erkennen ist, können die Vorsprünge bzw. Nuten entweder an dem einen Bauteil oder dem anderen Bauteil befindlich sein, soweit eine Längsführung gewährleistet bleibt. Grundsätzlich ist es auch denkbar, dass die Orte der Längsführungselemente und Schraubenelemente miteinander getauscht werden.

Bei allen Ausführungsformen kann sich die Druckfeder wahlweise radial in dem hohlzylinderförmigen Führungselement 34 abstützen, womit einem Ausknicken der Feder vorgebeugt wird.

Das Basisteil der Figur 9 weist auch einen Verlängerungsabschnitt 38 auf, der es ermöglicht, die feststehende Welle 28 mit dem Gewindeabschnitt 20 kürzer zu gestalten.

Wie schon bezüglich des Ausführungsbeispiels gemäß der Figuren 1 bis 8 ausgeführt, weist auch das zweite Ausführungsbeispiel der Figuren 9 bis 16 ein Sichtfenster 22 auf, wobei jedoch hier ein scheibenartiger Abschnitt des Basisteils 18 zu sehen ist. Das Basisteil 18 ist auf Wunsch mit der Spindelmutter 10 vertauschbar.

In den Fig. 13 und 15 ist das Torblatt 4 aus Veranschauungsgründen mit einem Sichtfenster 41 und einem Abschlussschild 42 in einer die Durchfahrt verschließenden Stellung dargestellt, obwohl die Druckfeder 17 in einer entspannten Position befindlich ist.

Zu den in den Figuren 4 bis 8 dargestellten Ansichten, sind bezüglich der zweiten Ausführungsform der Gewichtsausgleichsvorrichtung 1 korrespondierende Ansichten in den Figuren 12 bis 16 dargestellt.

In Figur 17 sind drei Stellungen der Druckfeder 17 dargestellt, nämlich ganz links eine ungespannte Druckfeder 17, in der Mitte eine vorgespannte Feder und ganz rechts eine vollständig gespannte Druckfeder 17. Die Druckfeder 17 ist während des Betriebs in ihren Maximalpositionen in einem Zustand gemäß der mittleren und rechten Position befindlich.

In Figur 18 ist eine Federspannung relativ zu einem vorhandenen Motormoment M dargestellt, wobei die durchgezogene erste Linie 29 das durch das Gewicht des Torblatts 4 in Abhängigkeit von dessen Position hervorgerufene Moment Tₜ darstellt und die gestrichelte zweite Linie 30 das durch die Feder hervorgerufene Moment T_{f} darstellt. Das Motormoment ist mit M gekennzeichnet und ist der Abstand zwischen den Linien 29 und 30. Vor der maximalen Öffnungsposition wird ein Ausgleichspunkt 31 durch Schnitt der beiden Linien 29 und 30 erreicht, so dass ein Abbremsen des Torblattes kurz vor der maximalen Öffnungsposition erreicht ist.

Auch in dem in den Fig. 9 bis 16 visualisierten Ausführungsbeispiel ist die Druckfeder 17 in einem Hohlraum innerhalb des aufgewickelten Torblatts 4 befindlich.

Als besonders vorteilhaft haben sich Ausführungsbeispiele herausgestellt, die entsprechend der nachstehenden Berechnungen ausgelegt sind:
1. Torblattbedingtes Moment:
   Torblattgewicht: Gₜ = 115 kg
   Zahnscheibendurchmesser: d_{O} = 75 mm
   g: Erdbeschleunigung 9,81 m/s² ${T}_{t} = {F}_{t} ⋅ a = {G}_{t} ⋅ g ⋅ \frac{{d}_{o}}{2} = 115 ⋅ 9,81 ⋅ \frac{75}{2} = 42,3 Nm$
2. Federbedingtes Moment:
   Federkraft F_{f} = 9000 N
   Spindeldurchmesser 40 mm, Steigung Pₕ = 40 mm
   Wirkungsgrad bei Linear - Rotation η₂ = 0.98 ${T}_{f} = \frac{{F}_{f} ⋅ Ph ⋅ {η}_{2}}{2 π} = \frac{9000 ⋅ 40 ⋅ 0,98}{2 π} = 56,2 Nm$
3. Nötiges Motor-/Antriebsmoment ${T}_{m} = {T}_{f} - {T}_{t} = 56,2 - 42,3 = 13,9 Nm$

## Patentansprüche

1. Gewichtsausgleichsvorrichtung (1) für einen Antrieb (2) eines Hubtores, zum positionsabhängigen Kompensieren der Gewichtskraft eines Torblattes (4) des Hubtores, mit einer Kraftübertragungseinheit (6), wie einer Antriebswelle (6), die zum Durchführen einer das Torblatt (4) anhebenden Öffnungsbewegung und einer das Torblatt (4) absenkenden Schließbewegung am Antrieb (2) ankoppelbar ist,
wobei zumindest eine Druckfeder (17) vorhanden ist, die so angeordnet ist, dass sie die Öffnungsbewegung unterstützt, und die Druckfeder (17) in einem hohlzylinderförmigen Führungselement (34) angeordnet ist, wobei das hohlzylinderförmige Führungselement (34) zum Unterstützen einer Drehbewegung der Kraftübertragungseinrichtung (6) rotierbar oder drehfest an einem Gestell (35) angebracht ist, und wobei sich die Druckfeder (17) an einem Basisteil (18) und einem relativ zum Führungselement translatorisch verschieblichen Stellelement (37) kraftübertragend abstützt,
**dadurch gekennzeichnet,**
**dass** das Basisteil (18) führungselementfest ausgeführt ist.

2. Gewichtsausgleichsvorrichtung (1) nach Anspruch 1,
**dadurch gekennzeichnet,**
**dass** die Druckfeder (17) an eine Bewegungswandeleinrichtung (32) gekoppelt ist, die die in Längsrichtung wirkende Kraft der Druckfeder zur Unterstützung einer Drehbewegung der das Torblatt (4) hebenden oder senkenden Kraftübertragungseinrichtung (6) einsetzt.

3. Gewichtsausgleichsvorrichtung (1) nach Anspruch 1 oder 2,
**dadurch gekennzeichnet,**
**dass** die Druckfeder (17) im Wesentlichen horizontal angeordnet ist, vorzugsweise quer zur Hub- oder Senkrichtung des Torblattes (4).

4. Gewichtsausgleichsvorrichtung (1) nach einem der vorhergehenden Ansprüche,
**dadurch gekennzeichnet,**
**dass** das im gehobenen Zustand aufgewickelte Torblatt (4) einen Hohlraum (33) umgibt, in dem die Druckfeder (17) und/oder die Bewegungswandeleinrichtung (32) angeordnet ist.

5. Gewichtsausgleichsvorrichtung (1) nach einem der vorhergehenden Ansprüche,
**dadurch gekennzeichnet,**
**dass** das Führungselement (34) einen drehfesten Hohlzylinder (36) ausbildet oder das Führungselement die als Hohlwelle (12) konfigurierte Antriebswelle (8) ausbildet.

6. Gewichtsausgleichsvorrichtung (1) nach einem der vorherigen Ansprüche,
**dadurch gekennzeichnet,**
**dass** die Antriebswelle (8) mit dem Stellelement (37) in Wirkbeziehung steht, welches durch die Druckfeder (17) in einer Längsrichtung der Antriebswelle (8) verschiebbar ist.

7. Gewichtsausgleichsvorrichtung (1) nach einem der vorherigen Ansprüche,
**dadurch gekennzeichnet,**
**dass** das Stellelement (37) drehmomentübertragend mit der Antriebswelle (8) gekoppelt ist, vorzugsweise derart, dass eine Bewegung des Stellelements (37) entlang der Längsrichtung eine Drehmomentübertragung von dem Stellelement (37) auf die Antriebswelle (8) erzwingt.

8. Gewichtsausgleichsvorrichtung (1) nach einem der vorherigen Ansprüche,
**dadurch gekennzeichnet,**
**dass** das Stellelement (37) innerhalb der Hohlwelle (12) längsverschieblich geführt ist, vorzugsweise in einer Nut (14) auf der Innenseite (15) der Hohlwelle (12), die sich vorzugsweise im Wesentlichen in Längsrichtung erstreckt.

9. Gewichtsausgleichsvorrichtung (1) nach einem der vorherigen Ansprüche,
**dadurch gekennzeichnet,**
**dass** das Stellelement (37) als Spindelmutter (10) ausgebildet ist.

10. Gewichtsausgleichsvorrichtung (1) nach einem der vorherigen Ansprüche,
**dadurch gekennzeichnet,**
**dass** die Spindelmutter (10) über einen Gewindeeingriff mit der Antriebswelle (8) gekoppelt ist.

11. Gewichtsausgleichsvorrichtung (1) nach einem der vorhergehenden Ansprüche,
**dadurch gekennzeichnet,**
**dass** in der Antriebswelle (8) zumindest eine diese unterteilende elastische Kupplung (21) ausgebildet ist.

12. Gewichtsausgleichsvorrichtung (1) nach einem der vorhergehenden Ansprüche,
**dadurch gekennzeichnet,**
**dass** die Druckfeder (14) fern von Zargen des Gestells (35) angeordnet ist.

13. Hubtor, insbesondere ein Industriehubtor, das ein Torblatt (4) aufweist, mit einem Antrieb (2), wie einem Motor (3), und einer Gewichtsausgleichsvorrichtung (1) nach einem der vorhergehenden Ansprüche.

## Claims

1. Weight compensation device (1) for a drive (2) of a lifting door for position-dependent compensation of the weight force of a door leaf (4) of the lifting door, with a force transmission unit (6), such as a drive shaft (6), which may be coupled to the drive (2) in order to carry out an opening movement which raises the door leaf (4) and a closing movement which lowers the door leaf (4),
wherein at least one compression spring (17) is provided and arranged such that it supports the opening movement, and the compression spring (17) is arranged in a hollow-cylindrical guide element (34), wherein the hollow-cylindrical guide element (34) being attached to a mount (35) rotatably or in a torque-proof manner for supporting a rotary motion of the force transmission device (6), and wherein the compression spring (17) supports itself at a base part (18) and at an adjusting element (37), which is translationally movable relative to the guide element, in a force transmitting manner,
**characterized in that**
the base part (18) is fixed with respect to the guide element.

2. Weight compensation device (1) according to claim 1,
**characterized in that**
the compression spring (17) is coupled to a motion conversion device (32) which employs the force of the compression spring acting in the longitudinal direction for supporting a rotary motion of the force transmission device (6) which raises or lowers the door leaf (4).

3. Weight compensation device (1) according to claim 1 or 2,
**characterized in that**
the compression spring (17) is arranged essentially horizontally, preferably transverse to the raising or lowering direction of the door leaf (4).

4. Weight compensation device (1) according to one of the preceding claims,
**characterized in that**
the door leaf (4) wound-up in the raised state surrounds a hollow space (33) in which the compression spring (17) and/or the motion conversion device (32) is arranged.

5. Weight compensation device (1) according to one of the preceding claims,
**characterized in that**
the guide element (34) forms a torque-proof hollow cylinder (36) or the guide element forms the drive shaft (8) configured as hollow shaft (12).

6. Weight compensation device (1) according to one of the preceding claims,
**characterized in that**
the drive shaft (8) is in active relation with the adjusting element (37) which is movable by the compression spring (17) in a longitudinal direction of the drive shaft (8).

7. Weight compensation device (1) according to one of the preceding claims,
**characterized in that**
the adjusting element (37) is coupled to the drive shaft (8) so as to transmit torques, preferably such that a movement of the adjusting element (37) along the longitudinal direction enforces torque transmission from the adjusting element (37) to the drive shaft (8).

8. Weight compensation device (1) according to one of the preceding claims,
**characterized in that**
the adjusting element (37) is guided within the hollow shaft (12) to be shifted in the longitudinal direction, preferably in a groove (14) on the inner side (15) of the hollow shaft (12) which preferably extends essentially in the longitudinal direction.

9. Weight compensation device (1) according to one of the preceding claims,
**characterized in that**
the adjusting element (37) is formed as a spindle nut (10).

10. Weight compensation device (1) according to one of the preceding claims,
**characterized in that**
the spindle nut (10) is coupled to the drive shaft (8) by threaded engagement.

11. Weight compensation device (1) according to one of the preceding claims,
**characterized in that**
in the drive shaft (8), at least one flexible clutch (21) which splits up the latter is formed.

12. Weight compensation device (1) according to one of the preceding claims,
**characterized in that**
the compression spring (14) is arranged remote from frames of the mount (35).

13. Lifting door, in particular an industrial lifting door, comprising a door leaf (4) with a drive (2), such as a motor (3), and a weight compensation device (1) according to one of the preceding claims.

## Revendications

1. Dispositif de compensation de poids (1) pour l'entraînement (2) d'une porte relevable, en vue de compenser en fonction de la position, la force de gravité d'un vantail de porte (4) de la porte relevable, le dispositif comprenant une unité de transmission de force (6), telle un arbre de transmission (6), qui peut être couplée à l'entraînement (2) pour effectuer un mouvement d'ouverture soulevant le vantail de porte (4), et un mouvement de fermeture abaissant le vantail de porte (4),
dispositif de compensation
dans lequel est prévu au moins un ressort de compression (17), qui est agencé de manière à produire une assistance au mouvement d'ouverture, et le ressort de compression (17) est agencé dans un élément de guidage (34) de forme cylindrique creuse,
dans lequel l'élément de guidage (34) de forme cylindrique creuse, pour assurer une assistance à un mouvement de rotation du dispositif de transmission (6), est monté rotatif ou fixe en rotation sur un châssis de support (35),
et dans lequel le ressort de compression (17) s'appuie, en permettant une transmission de force, sur une pièce de base (18) et sur un élément de réglage (37) pouvant coulisser en translation par rapport à l'élément de guidage,
**caractérisé en ce que**
la pièce de base (18) est réalisée fixe avec l'élément de guidage.

2. Dispositif de compensation de poids (1) selon la revendication 1, **caractérisé en ce que** le ressort de compression (17) est couplé à un dispositif de conversion de mouvement (32), qui utilise la force du ressort de compression agissant dans la direction longitudinale, pour fournir une assistance à un mouvement de rotation du dispositif de transmission de force (6) produisant le soulèvement ou l'abaissement du vantail de porte (4).

3. Dispositif de compensation de poids (1) selon la revendication 1 ou la revendication 2, **caractérisé en ce que** le ressort de compression (17) est agencé sensiblement de manière horizontale, de préférence transversalement à la direction de soulèvement ou d'abaissement du vantail de porte (4).

4. Dispositif de compensation de poids (1) selon l'une des revendications précédentes, **caractérisé en ce que** le vantail de porte (4) enroulé dans l'état relevé, entoure un espace creux (33) dans lequel est agencé le ressort de compression (17) et/ou le dispositif de conversion de mouvement (32).

5. Dispositif de compensation de poids (1) selon l'une des revendications précédentes, **caractérisé en ce que** l'élément de guidage (34) forme un cylindre creux (36) fixe en rotation, ou bien l'élément de guidage forme l'arbre d'entraînement (8) configuré en tant qu'arbre creux (12).

6. Dispositif de compensation de poids (1) selon l'une des revendications précédentes, **caractérisé en ce que** l'arbre d'entraînement (8) est en liaison interactive avec l'élément de réglage (37), qui peut coulisser dans une direction longitudinale de l'arbre d'entraînement (8) sous l'effet du ressort de compression (17).

7. Dispositif de compensation de poids (1) selon l'une des revendications précédentes, **caractérisé en ce que** l'élément de réglage (37) est couplé à l'arbre d'entraînement (8) de manière à permettre la transmission de couple, de préférence de manière telle qu'un mouvement de l'élément de réglage (37) le long de la direction longitudinale produise une transmission de couple de l'élément de réglage (37) à l'arbre d'entraînement (8).

8. Dispositif de compensation de poids (1) selon l'une des revendications précédentes, **caractérisé en ce que** l'élément de réglage (37) est guidé en coulissement longitudinal à l'intérieur de l'arbre creux (12), de préférence dans une rainure (14) sur le côté intérieur (15) de l'arbre creux (12), qui s'étend de préférence sensiblement dans la direction longitudinale.

9. Dispositif de compensation de poids (1) selon l'une des revendications précédentes, **caractérisé en ce que** l'élément de réglage (37) est réalisé sous la forme d'un écrou de broche filetée (10).

10. Dispositif de compensation de poids (1) selon l'une des revendications précédentes, **caractérisé en ce que** l'écrou de broche filetée (10) est couplé à l'arbre d'entraînement (8) par l'intermédiaire d'une prise d'interaction par filetage.

11. Dispositif de compensation de poids (1) selon l'une des revendications précédentes, **caractérisé en ce que** dans l'arbre d'entraînement (8) est réalisé au moins un accouplement élastique (21), qui le subdivise.

12. Dispositif de compensation de poids (1) selon l'une des revendications précédentes, **caractérisé en ce que** le ressort de compression (17) est agencé de manière éloignée des huisseries du châssis de support (35).

13. Porte relevable, notamment porte industrielle relevable, qui présente un vantail de porte (4), et comporte un entraînement (2), tel un moteur (3), et un dispositif de compensation de poids (1) selon l'une des revendications précédentes.
